# EUROPÄISCHE PATENTSCHRIFT

(11) **EP 0 216 078 B1**
(45) Veröffentlichungstag und Bekanntmachung des Hinweises auf die Patenterteilung: **19.04.1989**
(21) Anmeldenummer: 86110479.2
(22) Anmeldetag: 29.07.1986
(51) Int. Cl.: E05D 13/00, E06B 9/209

(54) **Fliehkraftunabhängige Absturzsicherung für Tore od.dgl.**
Anti-crash safety catch for doors or the like independent of the centrifugal force
Sécurité antichute indépendante de la force centripète pour portails ou similaires

(30) Priorität: 13.09.1985 DE 3532754
(43) Veröffentlichungstag der Anmeldung: 01.04.1987
(73) Patentinhaber: Haake, Werner, D-4286 Südlohn (DE)
(72) Erfinder: Haake, Werner, D-4286 Südlohn (DE)
(74) Vertreter: Habbel, Hans-Georg, Dipl.-Ing.

(56) Entgegenhaltungen:
- DE-A- 3 300 331
- DE-B- 2 902 715
- DE-C- 3 435 461

## Beschreibung

Die Erfindung bezieht sich auf eine fliehkraftunabhängige Absturzsicherung gemäß dem Oberbegriff des Anspruches 1.

Eine Absturzsicherung dieser Art wird in der DE-PS-3 300 331 beschrieben, bei welcher die Funktion nicht fliehkraftabhängig ist, sondern von einer an der Absturzsicherung angreifenden, üblicherweise zur Ausbalancierung des Torgewichtes dienenden Torsionsfeder abhängt und die Blockierung durch zwei gegeneinander bewegbare, in der Blockierstellung Aufnahmeräume für Sperrkörper bildenden Einrichtungen geschaffen wird, die in der Nichtblockierstellung so gegeneinander bewegt werden, daß die Aufnahmeräume nicht in der Lage sind, Sperrkörper aufzunehmen.

Bei dieser bekannten Einrichtung, die sich in der Praxis ausgezeichnet bewährt hat, wurde als nachteilig empfunden, daß während des Betriebes des Tores die Sperrkörper durch das Sperrad mitgeführt werden, wodurch sich zwangsläufig Laufgeräusche in der Absturzsicherung ergeben.

Bei der bekannten Einrichtung wirkt weiterhin das Gegengehäuse in der Sperrstellung aktiv auf die Sperrkörper, so daß nach Ansprechen der Absturzsicherung und einem unbeabsichtigten Manipulieren am Gegengehäuse, die Absturzsicherung gelöst werden konnte.

Der Erfindung liegt die Aufgabe zugrunde, die bekannte Absturzsicherung dahingehend zu verbessern, daß das Gegengehäuse nur eine Funktion im Einsatzfall hat, aber nach Ansprechen der Absturzsicherung keinen Einfluß mehr auf die Blockierung nimmt und daß weiterhin die unerwünschten Laufgeräusche der Vorrichtung vermieden werden.

Diese Aufgabe wird durch die im kennzeichnenden Teil des Anspruches 1 angegebenen Merkmale gelöst.

Vorteilhafte Ausgestaltungen sind in den Unteransprüchen angegeben.

Mit anderen Worten ausgedrückt: Bei der erfindungsgemäßen Vorrichtung werden z. B. nur im vertikalen unteren Bereich der Absturzsicherung eine Anzahl von Sperrkörpern vorgesehen, die nicht mit dem Sperrad umlaufen, sondern im ortsfesten Gehäuse untergebracht sind.

Die Sperrkörper können auch über den ganzen Innenumfang verteilt sein, werden dann aber z. B. durch ein Magnetband in den Ausnehmungen gehalten.

Im Ansprechfall der Absturzsicherung verdreht sich das Gegengehäuse, hebt die Sperrkörper aus ihren Ausnehmungen im ortsfesten Gehäuse heraus, so daß sie dann mit den Aufnahmeräumen für die Sperrkörper im Sperrad in Verbindung kommen, in diese eintreten können und dann durch Anlage in diesen Aufnahmeräumen und durch Anlage an entsprechenden Anschlägen im ortsfesten Gehäuse blockieren.

Hieraus ist ersichtlich, daß einerseits die Sperrkörper, vorzugsweise Sperrkugeln, nicht mehr während des Betriebes der Vorrichtung vom Sperrad mitgenommen werden müssen und daß zum andern das Gegengehäuse nur eine Hubfunktion für die Sperrkörper ausübt. Wenn die Sperrkörper in die Aufnahmeräume im Sperrad und an den Anschlägen im ortsfesten Gehäuse zur Anlage gekommen sind, hat das Gegengehäuse keine Einwirkung mehr auf die ;.:: Sperrkörper, so daß bei einem Betätigen des Gegengehäuses die Sperrwirkung der Absturzsicherung nicht aufgehoben werden kann.

Ein Ausführungsbeispiel der Erfindung wird nachfolgend anhand der Zeichnungen erläutert. Von den Zeichnungen zeigen:
Fig. 1 eine schaubildliche Ansicht auf eine Absturzsicherung, in
Fig. 2 einen Schnitt gemäß der Linie 2 - 2 in Fig. 1,
Fig. 3 eine Ansicht in der Betriebsstellung - Freilaufstellung - der Absturzsicherung, in
Fig. 4 eine Ansicht gemäß Fig. 3 in der Sperrstellung der Absturzsicherung und in
Fig. 5 einen Teil eines Sperrades zur Verdeutlichung einer anderen Form für die Aufnahmeräume für Sperrkörper.

In Fig. 1 ist mit 1 eine Absturzsicherung bezeichnet, die innerhalb eines ortsfest angeordneten Gehäuses 2 vorgesehen ist. Bei 3 ist eine Torsionsfeder dargestellt, die eine Gegenkraft für das zu sichernde Tor schafft. Bei 4 ist der Aufnahmeraum für die Gegengewichtswelle vorgesehen, wobei mit der Gegengewichtswelle drehfest verbunden ein Sperrad 5 vorgesehen ist. Das Sperrad 5 wird von einem Gegengehäuse 6 umgeben, das drehbar innerhalb des Gehäuses 2 angeordnet ist.

Das Gegengehäuse 6 weist Abstützblöcke 7 auf, an denen die Torsionsfeder 3 angreift. Außerdem unterliegt das Gegengehäuse 6 der Wirkung zweier Rückstellfedern 8 und 9, die sich einerseits am Gegengehäuse 6 in einem entsprechenden Ausschnitt 20 und andererseits an einem am ortsfesten Gehäuse 2 vorgesehenen Anschlag 21 abstützen.

Insbesondere aus den Fig. 3 und 4 ist der Aufbau der Absturzsicherung deutlicher erkennbar. In diesen Zeichnungen ist das Sperrad 5 erkennbar, das Aufnahmeräume 10 für Sperrkörper 11 aufweist, wobei die Aufnahmeräume 10 über den Umfang des Sperrades 5 verteilt sich radial nach außen öffnen und in ihrer Größe und Form der Größe und Form der Sperrkörper 11 angepaßt sind. Die Sperrkörper 11 bestehen vorzugsweise aus Kugeln.

In Fig. 5 ist erkennbar, daß die Aufnahmeräume 10a eines Sperrades 5a auch größer als die Sperrkörper ausgebildet sein können, so daß ein leichteres "Fangen" der Sperrkörper 11 im Ansprechfall möglich wird.

Das ortsfeste Gehäuse 2 umgibt das Sperrad 5 in einem Abstand, der kleiner ist als der Durchmesser jedes Sperrkörpers 11. Bei dem dargestellten Ausführungsbeispiel sind in dem ortsfesten Gehäuse 2 im vertikal unteren Bereich vier Ausnehmungen 12 ausgearbeitet, die der Form und Größe der Sperrkörper 11 angepaßt sind, wobei, wenn die Sperrkörper in diesen Ausnehmungen stehen, so wie in Fig. 3 dargestellt, das Sperrad 5 die Sperrkörper frei überlaufen kann.

An die Ausnehmungen 12 schließen sich - wie dies Fig. 3 verdeutlicht - Anschlagbahnen 14 an, die in Anschlägen 15 für die Sperrkörper münden. Damit die Vorrichtung in beiden Drehrichtungen wirksam ist, erstrecken sich die Anschlagbahnen 14 zu beiden Seiten der eigentlichen Ausnehmung 12.

Unterhalb der Ausnehmungen 12 ist das Gegengehäuse 6 angeordnet, das Ausnehmungen 16 aufweist, deren tiefste Stelle der tiefsten Stelle der Ausnehmung 12 entspricht, wobei sich an die Ausnehmung 16 im Gegengehäuse 6 nach beiden Seiten hin Hubbahnen 17 anschließen, die bei einem Verdrehen des Gegengehäuses 6 ein Ausheben der Sperrkörper aus den Ausnehmungen 12 bewirken und damit die Sperrkörper in den Wirkungsbereich der Aufnahmeräume 10 des Sperrrades 5 führen.

Das Gegengehäuse 6 ist im Prinzip frei drehbar innerhalb des ortsfesten Gehäuses 2 gelagert, unterliegt aber einerseits der Rückstellkraft der Rückstell federn 8 und 9, andererseits der Kraft durch die Feder 3. Außerdem wird seine Drehbewegung durch einen Anschlag 19 begrenzt, der sich in einer Nutführung 18 führt.

Das Gegengehäuse 6 besteht vorzugsweise aus einem Kunststoff, der die erforderliche Festigkeit aufweist.

Im Arbeitszustand steht die Absturzsicherung in der in Fig. 3 dargestellten Stellung, d. h. die zu überwachende, durch die Feder 3 aufgebrachte Kraft hat das Gegengehäuse 6 unter Kompression der Feder 9 in die in Fig. 3 dargestellte Stellung geführt.

Bricht nun die Feder 3, wird die durch die Feder 3 oder eine sonstige Vorrichtung aufgebrachte Kraft aufgehoben, durch die das abzusichernde Tor abstürzen könnte, bewirkt die Feder 9 eine Drehbewegung des Gegengehäuses 6. Hierbei führen die Hubbahnen 17 die Sperrkörper 5 aus dem Tiefsten der Ausnehmungen 12 in eine angehobene Stellung, in der nunmehr die Sperrkörper 11 in die Aufnahmeräume 10 des Sperrades 5 eintreten müssen. Hierbei bewegen sich die Sperrkörper 11 auf den Anschlagbahnen 14 und kommen zur Anlage an den Anschlägen 15 des ortsfesten Gehäuses 2 und sperren dadurch die Drehbewegung des Sperrades 5. Hierdurch wird eine weitere Bewegung des abzusichernden Tores verhindert, da das Sperrad 5 drehfest mit der in der Zeichnung nicht dargestellten Gegengewichtswelle verbunden ist.

Aus den Zeichnungen und der voraufgehenden Beschreibung ist ersichtlich, daß während des Betriebes des Tores die Sperrkörper 11 in ihren Ausnehmungen 12 verbleiben, sich also nicht bewegen und dadurch keine Laufgeräusche hervorrufen können.

Aus der Darstellung in Fig. 4 ist ersichtlich, daß bei einem Betätigen des Gegengehäuses 6 nach Ansprechen der Absturzsicherung, d. h. dann, wenn die Sperrkörper 11 an den Anschlägen 15 und in den Aufnahmeräumen 10 des Sperrades 5 eingetreten sind, eine Betätigung des Gegengehäuses ohne Einfluß auf die Sperrwirkung hat.

## Patentansprüche

1. Fliehkraftunabhängige Absturzsicherung (1) für Tore od. dgl., z. B. Deckengliedertore, mit einem auf einer Gegengewichtswelle drehfest angeordneten Sperrad (5) mit über den ganzen Umfang verteilten, in radialer Richtung offenen, von Stützflächen gebildeten Aufnahmeräumen (10) für Sperrkörper (1), mit einem gegenüber der Gegengewichtswelle feststehenden ortsfesten Gehäuse (2), dessen Innenseite das Sperrad (5) in einem Abstand umgibt, der kleiner ist als der radiale Durchmesser jedes Sperrkörpers (1) und auf der Innenseite Ausnehmungen (12) für die Sperrkörper (11) aufweist sowie mit einem mit einer auf die Gegengewichtswelle wirkenden Torsionsfeder (3) verbundenen, auf der Gegengewichtswelle frei drehbaren Gegengehäuse (6), das auf der Innenseite in radialer Richtung nach innen hin offene Ausnehmungen (16) für die Sperrkörper (11) aufweist und im Normalbetrieb des Tores durch die Kraft der Torsionsfeder (3) gegen die Rückstellkraft von auf das Gegengehäuse (6) wirkenden und sich am ortsfesten Gehäuse (2) abstützenden Federn (8.9) gedreht ist, wobei die Rückstellkraft der Rückstellfedern (8, 9) kleiner als die Kraft der Torsionsfeder (3) ist, dadurch gekennzeichnet, daß
a) sich an die Ausnehmungen (12) im ortsfesten Gehäuse (2) Anschläge (15) für die Sperrkörper (11) in Umfangsrichtung anschließen,
b) sich an die Ausnehmungen (16) im Gegengehäuse (6) zur Innenseite des Gegengehäuses ansteigende Hubbahnen (17) in Umfangsrichtung anschließen,
c) die Ausnehmungen (16) im Gegengehäuse (6) in radialer Richtung gesehen gleiche Tiefe wie die Ausnehmungen (12) im ortsfesten Gehäuse (2) aufweisen,
d) die Ausnehmungen (16) im Gegengehäuse (6) und die Ausnehmungen (12) im ortsfesten Gehäuse (2) wenigstens im vertikal unteren Bereich der Absturzsicherung (1) vorgesehen sind und die Sperrkörper (11) im Normalbetrieb des Tores in den Ausnehmungen (12, 16) angeordnet sind.

2. Absturzsicherung nach Anspruch 1, dadurch gekennzeichnet, daß sich an die Ausnehmungen (12) im ortsfesten Gehäuse (2) der Sperrkörperform angepaßte Anschlagbahnen (14) in Umfangsrichtung anschließen.

3. Absturzsicherung nach Anspruch 1, dadurch gekennzeichnet, daß das Gegengehäuse (6) aus Kunststoff besteht.

4. Absturzsicherung nach einem der Ansprüche 1 bis 3, dadurch gekennzeichnet, daß die Aufnahmeräume (10) für die Sperrkörper (11) im Sperrad (5) der Sperrkörperform angepaßt sind.

5. Absturzsicherung nach einem der Ansprüche 1 bis 3, dadurch gekennzeichnet, daß die Aufnahmeräume (10a) für die Sperrkörper im Sperrad (5a) langgestreckt ausgebildet sind (Fig. 5).

6. Absturzsicherung nach einem der Ansprüche 1 bis 5, dadurch gekennzeichnet, daß die Ausnehmungen (16) und (12) über den ganzen Innenumfang angeordnet sind und die Sperrkörper (11) durch ein Magnetband in den Ausnehmungen (12) gehalten sind.

## Claims

1. Centrifugally-independent anti-fall device (1) for doors or the like, for example, vertical sliding shutter doors, with a ratchet wheel (5) arranged fixedly on a counterweight shaft and having distributed over the entire circumference radially open receiving spaces (10), formed by supporting surfaces, for locking members (1), with a permanently fixed housing (2), which is fixed with respect to the counterweight shaft and the inside of which surrounds the ratchet wheel (5) at a distance which is smaller than the radial diameter of each locking member (1) and has on the inside recesses (12) for the locking members (11), as veil as with a counter-housing (6), which is connected to a torsion spring (3) acting on the counterweight shaft, can rotate freely on the counterweight shaft, has on the inside radially inwardly open recesses (16) for the locking members (11) and, in normal operation of the door, is turned by the force of the torsion spring (3) against the restoring force of springs (8, 9) acting on the counter-housing (6) and supported against the permanently fixed housing (2), the restoring force of the restoring springs (8, 9) being smaller than the force of the torsion spring (3), characterized in that
a) stops (15) for the locking members (11) circumferentially adjoin the recesses (12) in the permanently fixed housing (2),
b) rising lifting tracks (17) circumferentially adjoin the recesses (16) in the counter-housing (6) towards the inside of the counter-housing,
c) the recesses (16) in the counter-housing (6) have, seen in the radial direction, the same depth as the recesses (12) in the permanently fixed housing (2),
d) the recesses (16) in the counter-housing (6) and the recesses (12) in the permanently fixed housing (2) are provided at least in the vertically lover region of the anti-fall device (1) and, in normal operation of the door, the locking members (11) are arranged in the recesses (12, 16).

2. Anti-fall device according to claim 1, characterized in that stop tracks (14), adapted to the shape of the locking members, circumferentially adjoin the recesses (12) in the permanently fixed housing (2).

3. Anti-fall device according to claim 1, characterized in that the counter-housing (6) consists of plastic.

4. Anti-fall device according to one of claims 1 to 3, characterized in that the receiving spaces (10) for the locking members (11) in the ratchet wheel (5) are adapted to the shape of the locking members.

5. Anti-fall device according to one of claims 1 to 3, characterized in that the receiving spaces (10a) for the locking members are made in the ratchet wheel (5a) in elongated design (Fig. 5).

6. Anti-fall device according to one of claims 1 to 5, characterized in that the recesses (16) and (12) are arranged over the entire inner circumference and the locking members (11) are held in the recesses (12) by a magnetic strip.

## Revendications

1. Dispositif de sécurité antichute (1), indépendant de la force centrifuge, pour portes ou équivalents, par exemple, pour portes articulées relevables, comprenant une roue de blocage (5) montée solidairement en rotation sur un arbre de contrepoids, et qui présente des logements (10) destinés à recevoir des éléments de blocage (11), logements qui sont répartis sur toute la circonférence, s'ouvrent dans une direction radiale, et sont formés par des surfaces d'appui, un boîtier (2) fixe en position par rapport à l'arbre de contrepoids, dont la face interne entoure la roue de blocage (5) à un écartement qui est inférieur au diamètre radial de chaque organe de blocage (1) et présente, sur la face interne, des évidements (12) destinés à loger les éléments de blocage (11), ainsi qu'un contre- boîtier (6) qui est monté librement en rotation sur l'arbre du contrepoids et est lié à un ressort de torsion (3) qui agit sur l'arbre du contrepoids, ledit contreboîtier présentant, sur la face interne, des évidements (16) s'ouvrant radialement vers l'intérieur et destinés à recevoir les éléments de blocage (11) et qui, dans le fonctionnement normal de la porte, tourne sous l'effet de la force du ressort de torsion (3), à l'encontre de la force de rappel de ressorts (8, 9) qui agissent sur le contre-boîtier (6) et qui prennent appui sur le boîtier fixe (2), la force de rappel des ressorts de rappel (8, 9) étant plus petite que la force du ressort de torsion (3), caractérisé en ce que
a) aux évidements (12) ménagés dans le boîtier fixe (6) font suite, dans la direction circonférentielle, des butées (15) destinées à arrêter les éléments de blocage (11),
b) aux évidements (16) ménagés dans le contre- boîtier (6) font suite, dans la direction circonférentielle, des rampes (17) qui sont en pente montante vers le côté intérieur du contre-boîtier,
c) les évidements (16) menagés dans le contre- boîtier (6) présentent, mesurée dans la direction radiale, la même profondeur que les évidements (12) ménagés dans le boîtier fixe (2),
d) les évidements (16) ménagés dans le contre- boîtier (6) et les évidements (12) ménagés dans le boîtier fixe (2) sont prévus au moins dans la région verticalement inférieure de l'appareil de sécurité antichute (1) et les éléments de blocage (11) sont disposés dans les évidements (12, 16) dans le fonctionnement normal de la porte.

2. Dispositif de sécurité antichute selon la revendication 1, caractérisé en ce que, aux évidements (12) ménagés dans le boîtier fixe (2) font suite, dans la direction circonférentielle, des pistes de butées (14) qui sont adaptées à la forme des éléments de blocage.

3. Dispositif de sécurité antichute selon la revendication 1, caractérisé en ce que le contre- boîtier (6) est en matière plastique.

4. Dispositif de sécurité antichute selon l'une des revendications 1 à 3, caractérisé en ce que les logements (10) destinés à recevoir les éléments de blocage (11) , qui sont formés dans la roue de blocage (5), sont adaptés à la forme des éléments de blocage.

5. Dispositif de sécurité antichute selon l'une des revendications 1 à 3, caractérisé en ce que les logements (10a) destinés à recevoir les éléments de blocage, qui sont prévus dans la roue de blocage (5a), sont d'une configuration allongée.

6. Dispositif de sécurité antichute selon l'une des revendications 1 à 5, caractérisé en ce que les évidements (16 et 12) sont disposés sur toute la circonférence intérieure et les éléments de blocage (11) sont retenus dans les évidements (12) par une bande magnétique.
